# EUROPÄISCHE PATENTSCHRIFT

(11) **EP 1 050 390 B1**
(45) Veröffentlichungstag und Bekanntmachung des Hinweises auf die Patenterteilung: **16.08.2006**
(21) Anmeldenummer: 00108300.5
(22) Anmeldetag: 14.04.2000
(51) Int. Cl.: B27L 11/00

(54) **Messerring-Zerspaner zum Zerspanen von Hackschnitzeln**
Blade ring-type chip shredder for cutting coarse chips
Déchiqueteuse à lames-couronne pour couper des coupeaux

(30) Priorität: 07.05.1999 DE 19921597
(43) Veröffentlichungstag der Anmeldung: 08.11.2000
(73) Patentinhaber: B. Maier Zerkleinerungstechnik GmbH, 33626 Bielefeld (DE)
(72) Erfinder: Loth, Robert, 32791 Lage-Müssen (DE)
(74) Vertreter: Dr. Weitzel & Partner

(56) Entgegenhaltungen:
- EP-A- 0 807 500
- DE-C- 3 247 629
- DE-C- 19 518 609
- US-A- 3 749 325

## Beschreibung

Die Erfindung betrifft einen Messerring-Zerspaner zum Zerspanen von Hackschnitzeln. Ein solcher Zerspaner ist beispielsweise aus DE 32 47 629 C1 bekanntgeworden. EP-A-0 807 500 offenbart einen Zerspaner gemäß dem Oberbegriff des Anspruchs 1.

Zerspaner dieser Art sind wie folgt aufgebaut: der Zerspaner umfaßt einen Messerring. Der Messerring seinerseits umfaßt einen Kranz von Messerpaketen. Die Messerpakete sind von zwei Tragringen getragen, die die Messerpakete zwischen sich einschließen. Der Messerring-Zerspaner weist ferner einen Rotor auf, der eine Vielzahl von Rotorschaufeln trägt.

Jedes Messerpaket enthält die folgenden Bauteile: eine Verschleißplatte, die sich im Bereich des Flugkreises der Rotorschaufeln befindet, einen Messerträger, eine Klemmplatte sowie ein zwischen Messerträger und Klemmplatte eingespanntes Messer. Zum Einspannen dienen wenigstens zwei Befestigungsschrauben, die in einem gegenseitigen Abstand in Längsrichtung des Messerpaketes angeordnet sind. Entsprechend den Befestigungsschrauben weist die Spannplatte des einzelnen Messerpaketes eine Bohrung auf, das Messer einen Schlitz und der Messerträger eine Gewindebohrung. Die Befestigungsschraube wird durch die Bohrung in der Spannplatte und den Schlitz im Messer hindurchgeführt und in die Gewindebohrung des Messerträgers eingeschraubt.

Die Messer haben nur eine begrenzte Standzeit von einigen Stunden. Danach sind sie verschlissen und müssen gegen neue Messer ausgetauscht werden. Dies bedeutet, daß die Messerpakete demontiert werden müssen. Die Befestigungsschrauben werden somit herausgeschraubt, die verschlissenen Messer entnommen, neue Messer eingelegt, die Spannplatte wieder aufgelegt und die Befestigungsschrauben durch die Bohrungen in der Spannplatte und die Schlitze in den Messern hindurchgeführt sowie in die Gewindebohrungen der Messerträger eingeschraubt. Auf die lagegenaue Position der Messer sowie der Klemmplatten kommt es an. Insbesondere muß der Messervorstand genau eingestellt werden, d. h. die radiale Position der Schneide. Dieser Vorgang ist zeitaufwendig und erfordert Sorgfalt und Aufmerksamkeit.

Bisher wurde die Klemmplatte mit Hilfe eines Führungsschlitzes und eines darin eingreifenden Stiftes fixiert.

Der Erfindung liegt die Aufgabe zugrunde, einen Messerring-Zerspaner der eingangs beschriebenen Art derart zu gestalten, daß sich das Messerpaket leicht und schnell bei lagegenauer Klemmplatte und lagegenauem Messer montieren läßt.

Diese Aufgabe wird durch die Merkmale von Anspruch 1 gelöst.

Demgemäß wird die einzelne Befestigungsschraube - zusammen mit der Bohrung in der Klemmplatte, dem Schlitz im Messer und der Bohrung im Messerträger - zur Zentrierung herangezogen. Hierdurch wird eine ganz erhebliche Vereinfachung bei der Montage erzielt, desgleichen eine große Einstellgenauigkeit des betreffenden Messers.

Die Erfindung ist anhand der Zeichnung näher erläutert. Darin ist im einzelnen folgendes dargestellt:
- Figur 1: zeigt einen Messerring-Zerspaner in einem Axialschnitt.
- Figur 2: zeigt einen Ausschnitt aus dem in Figur 1 enthaltenen Messerring in einer Ansicht in Achsrichtung und gegenüber dem Gegenstand von Figur 1 stark vergrößert; darin sieht man 4 Schnittansichten, gelegt durch ein Messerpaket, das in Figur 3 dargestellt ist
- Figur 3: zeigt eine Draufsicht auf ein im Messerring montiertes Messerpaket, gegenüber der Darstellung von Figur 2 verkleinert.

Der in Figur 1 gezeigte Messerring-Zerspaner umfaßt einen feststehenden Messerring 1. Der Messerring 1 umschließt einen Rotor 2, der auf einer Rotorwelle 2.3 sitzt. Messerring 1 und Rotor 2 sind koaxial zueinander angeordnet. Der Messerring 1 ist in einem Gehäuse 3 fest eingebaut. Das Gehäuse 3 weist einen Einlauf 3.1 zum Zuführen von Hackschnitzeln auf, ferner einen Späneaustrittskanal 3.2, der den Messerring 1 umschließt.

Die in Figur 2 gezeigten Schnitte sind durch das in Figur 3 dargestellte Messerpaket an verschiedenen Stellen gelegt, nämlich in den Schnittebenen A-A, B-B, C-C und D-D. Das Messerpaket weist ein Messer 1.1 auf. Dieses ist zwischen einem Messerträger 1.2 und einer Klemmplatte 1.3 eingespannt. Es ist ferner eine Verschleißplatte 1.6 vorgesehen, die mit dem Messerträger 1.2 verschraubt ist. Das Messer 1.1 eines Messerträgers 1.2 bildet mit der Verschleißplatte 1.6 eines benachbarten Messerträgers 1.2 einen Messerspalt 1.5.

Eine Rotorschaufel 2.1 ist in Phantomlinien dargestellt. Die Rotorschaufel 2.1 trägt ein Spaltmesser 2.2. Man erkennt, daß sowohl die radiale Position des Spaltmessers 2.2 als auch die radiale Position des Messers 1.1 jeweils ein kritisches Maß sind. Werden diese Maße nicht eingehalten, so kann es zu Kollisionen zwischen dem Messer 1.1 und dem Spaltmesser 2.2 kommen.

Figur 2 zeigt weitere Einzelheiten des Messerpaketes. Die einzelnen Bauteile des Messerpaketes - bis auf die Verschleißplatte 1.6 - sind mittels Befestigungsschrauben 4 miteinander montiert, von denen die Befestigungsschraube 4 dargestellt ist. Die Befestigungsschraube weist eine Mutter 4.1 mit einem Bund 4.2 auf. An den Bund 4.2 schließt sich ein Paßstift 4.3 an, und schließlich ein Gewindestift 4.4.

Die Klemmplatte 1.3 weist eine Paßbohrung 1.3.1 auf, und der Messerträger 1.2 eine Paßbohrung 1.2.1 sowie eine Gewindebohrung 1.2.2. Der Paßstift 4.3 stellt eine genaue Zentrierung von Klemmplatte 1.3, Messer 1.1 und Messerträger 1.2 her.

Aus Figur 3 erkennt man, wie das Messerpaket zwischen zwei Tragringen 5.1 und 5.2 montiert ist.

## Patentansprüche

1. Messerring-Zerspaner zum Zerspanen von Hackschnitzeln;
1.1 mit einem Messerring (1), umfassend einen Kranz von Messerpaketen sowie zwei diese tragende Tragringe (5.1, 5.2), die die Messerpakete zwischen sich einschließen;
1.2 mit einem Rotor (2), der eine Vielzahl von Rotorschaufeln (2.1) trägt; wobei
1.3 jedes Messerpaket die folgenden Teile enthält:
einen Messerträger (1.2),
eine Klemmplatte (1.3),
ein zwischen Messerträger (1.2) und Klemmplatte (1.3) eingespanntes Messer (1.1), dessen Schneide nach innen weist;
wenigstens zwei Befestigungsschrauben (4), die jeweils durch eine Bohrung (1.3.1) in der Klemmplatte (1.3) und durch eine Öffnung im Messer (1.1) hindurchgeführt und in eine Gewindebohrung (1.2.2) im Messerträger (1.2) eingeschraubt sind;
**gekennzeichnet durch** die folgenden Merkmale:
1.4 wenigstens eine der Befestigungsschrauben (4) ist auf einem Teil ihrer Länge als Paßstift (4.3) ausgebildet;
1.5 die zugehörenden Bohrungen von Klemmplatte (1.3) und Messerträger (1.2) sind wenigstens auf einem Teil ihrer Länge als Paßbohrungen (1.3.1, 1.2.1) ausgebildet und dort auf den Durchmesser des Paßstiftes (4.3) abgestimmt.

2. Messerring-Zerspaner nach Anspruch 1, **dadurch gekennzeichnet, daß** das Messerpaket eine Verschleißplatte (1.6) aufweist.

## Claims

1. Ring cutter for cutting wood chips;
1.1 with a cutting ring (1), comprising a crown of knife packets and two carrier rings (5.1, 5.2) which support and encompass said knife packets;
1.2 with a rotor (2) supporting a large number of rotor blades (2.1); wherein
1.3 each knife packet contains the following parts:
a knife carrier (1.2),
a clamping plate (1.3),
a knife (1.1) which is clamped between the knife carrier (1.2) and the clamping plate (1.3) and the blade of which is directed inwards;
at least two fastening screws (4) which are each guided through a bore (1.3.1) in the clamping plate (1.3) and through an opening in the knife (1.1) and are screwed into a tapped hole (1.2.2) in the knife carrier (1.2); **characterised by** the following features:
1.4 a portion of the length of at least one of the fastening screws (4) is configured as an alignment pin (4.3);
1.5 at least a portion of the length of the associated bores in the clamping plate (1.3) and the knife carrier (1.2) is configured as mating bores (1.3.1, 1.2.1) and is adjusted at this location to the diameter of the alignment pin (4.3).

2. Ring cutter according to claim 1, **characterised in that** the knife packet comprises a wearing plate (1.6).

## Revendications

1. Déchiqueteuse à couronne de couteaux pour la découpe de plaquettes de bois,
1.1 avec une couronne de couteaux (1) comprenant un anneau de paquets de couteaux et deux bagues de support (5.1, 5.2) portant celui-ci, qui enferment les paquets de couteaux entre elles ;
1.2 avec un rotor (2) portant une pluralité de pales de rotor (2.1) ; dans laquelle
1.3 chaque paquet de couteaux comprend les parties suivantes :
un porte-couteau (1.2),
une plaque de serrage (1.3),
un couteau (1.1) serré entre le porte-couteau (1.2) et la plaque de serrage (1.3) et dont le tranchant est dirigé vers l'intérieur,
au moins deux vis de fixation (4), qui sont passées chacune à travers un alésage (1.3.1) de la plaque de serrage (1.3) et une ouverture dans le couteau (1.1) et vissées dans un alésage fileté (1.2.2) du porte-couteau (1.2),
**caractérisée en ce que**
1.4 l'une au moins des vis de fixation (4) est conformée sur une partie de sa longueur comme une goupille de serrage (4.3) ;
1.5 les alésages correspondants de la plaque de serrage (1.3) et du porte-couteau (1.2) sont conformés sur au moins une partie de leur longueur comme des trous de serrage (1.3.1, 1.2.1) et sont adaptés à cet endroit au diamètre de la goupille de serrage (4.3).

2. Déchiqueteuse à couronne de couteaux selon la revendication 1, **caractérisée en ce que** le paquet de couteaux présente une plaque d'usure (1.6).
